# EUROPÄISCHE PATENTSCHRIFT

(11) **EP 0 128 996 B1**
(45) Veröffentlichungstag und Bekanntmachung des Hinweises auf die Patenterteilung: **28.12.1988**
(21) Anmeldenummer: 84100112.6
(22) Anmeldetag: 07.01.1984
(51) Int. Cl.: F41F 23/22

(54) **Lafette für ein Geschütz**
Gun mount for a cannon
Affût pour une pièce d'artillerie

(30) Priorität: 26.03.1983 DE 3311206
(43) Veröffentlichungstag der Anmeldung: 27.12.1984
(73) Patentinhaber: Rheinmetall GmbH, 40880 Ratingen (DE)
(72) Erfinder: Von Seidlitz, Henning, Dipl.-Ing., D-4040 Neuss (DE)
(74) Vertreter: Podszus, Burghart, Dipl.-Phys.

(56) Entgegenhaltungen:
- AT-B- 94 058
- GB-A- 174 601
- US-A- 1 317 419

## Beschreibung

Die Erfindung betrifft eine Rohrwaffe nach dem Oberbegriff des Patentanspruchs 1.

Rohrwaffen der vorgenannten Gattung, beispielsweise Feldhaubitzen, weisen regelmässig zum Gewährleisten der Seiten- und Höhenrichtbarkeit eine Unter- und eine Oberlafette auf. Dies bedingt, insbesondere bei grosskalibrigen Rohrwaffen, eine beträchtliche Masse und Sperrigkeit, die eine aufwendige Verlastbarkeit mittels Flugzeugen begründet: Das Transportflugzeug muss neben einer grossen Tragfähigkeit einen grossen Laderaum aufweisen und bedarf ausgedehnter Start- und Landeplätze. Befinden sich die Landeplätze im Einsatzgebiet, sind sie der unmittelbaren Feindeinwirkung ausgesetzt. Sind die Landeplätze vom Einsatzgebiet sicherheitshalber weiter entfernt, muss sich der Luftverlastung ein erdgebundener Transport anschliessen. Dies ist zudem zeitaufwendig. Als Lufttransportmittel zum Überwinden der erwähnten Schwierigkeiten, bietet sich zwar ein möglichst manövrierfähiger Hubschrauber an, aber dieser verfügt regelmässig nicht über ausreichende Tragfähigkeit und Ladekapazität.

Bei bekannten gattungsgemässen Rohrwaffen war es bisher problematisch, den Forderungen nach einfachem Aufbau der Lafette und schnellem Aus- und Einrichten der Waffe zum Herstellen der Feuerbereitschaft, nach Zusammenklappen der Lafette für einen Transport der Waffe und nach geringem Gesamtgewicht zusammen zu genügen.

Beispielsweise ist aus der GB-A-174601 eine auf einer fahrbaren Lafette angeordnete Rohrwaffe mit einer Unterlafette bekannt, an der zusammenlegbare Lafettenschwänze angelenkt sind. In einem vorderen Bereich der Unterlafette ist eine Art Wagenheber-Spindel mit einer Bodenplatte vorgesehen, so dass in Feuerstellung der Rohrwaffe diese von an den Lafettenschwänzen angebrachten Erdspornen und der Bodenplatte an der Spindel bodenseitig abgestützt wird. Mit Hilfe der Spindel ist zwar auch eine grobe Höhenrichtbarkeit der Rohrwaffe möglich, aber da sie direkt unter dem Waffenrohr angebracht ist und in Transportstellung eingefahren werden muss, ist ihre Länge und damit die Möglichkeit, mit ihr eine Haupt-Höhenrichtung der Waffe vorzunehmen, stark eingeschränkt. Ein schnelles Einrichten der Waffe in Feuerstellung ist nicht in befriedigender Weise möglich. Weiterhin nachteilig an dieser Rohrwaffe ist ihr, insbesondere durch die vorgeschlagenen Ketten beidseitig der Lafette, grosses Bauvolumen und ihre grosse Masse, so dass eine derartige Waffe nicht für einen Lufttransport zum Einsatzort geeignet ist.

Auch in der AT-B-94058 wird eine Rohrwaffe vorgeschlagen, die in ähnlicher Weise wie beim Gegenstand der GB-A-174601 drei Unterstützungsbereiche aufweist, wobei ein Unterstützungsbereich von einer mit einem Fuss versehenen Stütze gebildet wird. Diese Stütze ist während des Transportes dieser Rohrwaffe zusammengeschoben und wird zur Einrichtung der Rohrwaffe in Feuerstellung auseinandergeschoben und arretiert. Da mit dieser Stütze nur zwei definierte Stellungen einstellbar sind, kann ihre Länge nicht kontinuierlich verändert werden, sie ist daher zu einer Haupt-Höhenrichtung der Waffe ungeeignet. Im übrigen ist auch diese in der AT-B-94 058 vorgeschlagene Rohrwaffe insgesamt so sperrig und massig, dass sie für einen vorher beschriebenen Einsatz und eine Verbringung an einen Einsatzort mittels Lufttransport ungeeignet ist.

Zwar ist auch aus der US-A-1 317 419 eine leichte Lafettierung für eine Mörser-ähnliche Rohrwaffe für den Schützengraben-Kampf bekannt, aber eine solche Rohrwaffe lässt keine Seitenrichtbarkeit des Waffenrohres zu, sie ist für grössere Kaliber, beispielsweise Feldhaubitzen, und für einen vorher beschriebenen Einsatz nicht verwendbar.

Der Erfindung liegt die Aufgabe zugrunde, eine Rohrwaffe, auch grösseren Kalibers, der eingangs genannten Gattung zu schaffen, die mittels eines möglichst manövrierfähigen Hubschraubers unmittelbar in den Einsatzbereich der Waffe verlastbar und dort schnell und einfach in Feuerstellung bringbar ist. Gelöst wird diese Aufgabe durch die im Kennzeichen des Patentanspruchs 1 angegebene Erfindung.

Die Erfindung wird nachstehend anhand eines in der Zeichnung dargestellten bevorzugten Ausführungsbeispiels näher erläutert. Dabei wird auf die Vorteile verwiesen, die sich aus den Ausgestaltungslehren in den weiteren Patentansprüchen ergeben.

Es zeigen:
Figur 1 eine Rohrwaffe nach der Erfindung in Feuerstellung in perspektivischer Darstellung in der Ansicht von vorn links;
Figur 2 die Rohrwaffe nach Figur 1 ausschnittweise und unter Verzicht auf die Übersichtlichkeit beeinträchtigende Darstellung einzelner Teile und Teilgruppen im seitlichen Aufriss von links;
Figur 3 die Rohrwaffe in Fahrstellung im seitlichen Aufriss von links;
Figur 4 die Rohrwaffe in Draufsicht in Transportstellung;
Figur 5 die Rohrwaffe in Draufsicht in Feuerstellung;
Figur 6 eine Teilansicht im Schnitt quer zur Rohrseelenachse nach der Linie V-V in Figur 2 und
Figur 7 die Teilansicht nach Fig. 5 im Schnitt längs der Rohrseelenachse.

Gemäss Fig. 1 weist die Rohrwaffe nach der Erfindung ein Rohr 10 mit einer Rohrseelenachse A, eine Wiege 12, eine Rücklauf-Vorholeinrichtung 14 und eine Lafette 16 auf. Die Lafette 16 umschliesst zwei Erdsporne 18 und ein Gestänge 22. Letzterem ist ein bodenseitiger Unterstützungsbereich 24 zugeordnet, während sich Unterstützungsbereiche 26 und 28 den beiden Erdspornen 181, 18r zuordnen lassen. Ein Haupthöhenrichtwinkel 58 wird im dargestellten Fall von einem Haupthöhenrichttrieb 63 mit einer Richtspindel 64 eingestellt, der mit einem nicht dargestellten Innengewinde einer Gelenkanordnung 66 des Gestänges 22 korrespondiert. Zum Zusammenwirken mit dem Unterstützungsbereich 24 ist das Gestänge 22 mit einem Teller 34 versehen. Die Erdsporne 181, 18r und das Gestänge 22 sind in der Nachbarschaft des jeweiligen Unterstützungsbereiches 24, 26, 28 mit einem Stabilisierungsgestänge 78 miteinander verbindbar. Über den Haupthöhenrichttrieb 63 und die Gelenkanordnung 66 ist das Gestänge 22 zur Haupthöhenrichtung im dargestellten Beispiel knickbar.

Wie aus Fig. 2 ersichtlich, ist der Haupthöhenrichtwinkel 58 von einem Winkel 54 abhängig, den die Erdspornachse 20 mit der Bodenoberfläche 52 einschliesst. Eine Feinhöhenrichtachse 46 kreuzt eine Seitenrichtachse 42 im Schwerpunktsbereich 70. Durch die Anordnung der Feinhöhenrichtachse 46 zur Einstellung eines Feinhöhenrichtwinkels 48 erübrigen ich bei bislang üblichen Waffen erforderliche Ausgleicher. Auf diese Weise ergibt sich auch im besagten Bereich eine wesentliche Einsparung an Masse.

Über die Anlenkung 38 an einer nicht näher bezeichneten vorderseitigen Verlängerung der jeweiligen Aufnahme 36 erfolgt die Krafteinleitung in das Gestänge 22 und hierüber in den Unterstützungsbereich 24. Die Rücklauf-Vorholeinrichtung 14 ist derart einstellbar, dass ein nicht näher bezeichnetes Bodenstück mit einem Verschluss 68 beim Rücklauf nicht die Bodenoberfläche 52 berührt. Eine Lageranordnung 50 im Bereich der Wiege 12 wird im weiteren Verlauf näher erläutert.

Während die Fig. 1 und 2 die Rohrwaffe nach der Erfindung jeweils in Feuerstellung zeigen, ist aus den Fig. 3 und 4 die raumsparende Anordnung in der Transportstellung erkennbar. Die Räder 30 sind im Kontakt mit der Bodenoberfläche 52 und die beiden Erdsporne 18 sind aus der jeweiligen Aufnahme 36 ausgefahren und um einen Winkel 80 verschwenkt, der von der jeweiligen Erdpsornachse 20 und einer jeweiligen Längsachse 37 der Aufnahme 36 eingeschlossen wird. Im Bereich einer Mündungsbremse 72 ist eine Transporthandhabe 74 für den ziehenden Transport auf der Bodenoberfläche 52 angeordnet. Eine Verlastöse 76 ist oberseitig auf der Lageranordnung 50 derart befestigt, dass sie in der Seitenrichtachse liegt und damit schwerpunktgünstig.

Fig. zeigt die Rohrwaffe in Feuerstellung in Draufsicht. Aus der strichpunktierten Darstellung des rechten Erdsporns 18r ist die Handhabbarkeit erkennbar. Wie dort dargestellt, werden die Erdsporne 18 in Richtung eines Pfeiles 1 axial gegenüber der Aufnahme 36 aus ihrer in Fig. 4 dargestellten Position bewegt und dann in Richtung eines Pfeils 2 (nur im Zusammenhang mit dem Erdsporn 18r dargestellt) verschwenkt, so dass die beiden Achsen 20 und 37 miteinander fluchten. Dann wird der Erdsporn in Richtung eines Pfeils 3 wiederum axial verschoben, bis er mit seinem Vorderbereich 40 an einem Kraftaufnahmeelement 56 der betreffenden Aufnahme 36 zur Anlage kommt. Dabei wird ein jeweiliges Arretierungsmittel 88 betätigt, das vorteilhafterweise keine Reaktionskräfte aufzunehmen braucht.

Aus Fig. 6 ist die wesentlichen rahmenförmig gestaltete Lageranordnung 50 in Einzelheiten erkennbar. Die Wiege 12 ist mit einem linken und einem rechten Lagerkörper 60 versehen, dem jeweils eine Lagerschale 62 zugeordnet ist. Zu dieser Anordnung bildet die Seitenrichtachse 42 bzw. eine gedachte Ebene, in der sowohl die Rohrseelenachse A wie auch die Seitenrichtachse 42 liegen, ein Symmetrieelement. An der Lageranordnung 50 sind aussenseitig Schildzapfen 84 befestigt und eine Schildzapfenachse 82, welche die Rohrseelenachse schneidet, fällt mit der Feinhöhenrichtachse 46 zusammen.

Aus Fig. 7 sind die beiden Seitenrichtwinkel 441 und 44r ersichtlich.

Während bei einer üblichen Rohrwaffe mit Ober- und Unterlafette die Reaktionskräfte aus der Schussentwicklung eine drastische Umlenkung erfahren, entfällt dies vorteilhafterweise bei der Rohrwaffe nach der Erfindung: Die Hauptreaktionskräfte sind im wesentlichen gegen einen in Fig. 1 schraffiert dargestellten Verbindungsbereich 88 gerichtet, der, bandförmig, die beiden Unterstützungsbereiche 26 und 28 miteinander verbindet.

Anstelle des knickbaren Gestänges 22 kann ein teleskopierbares Gestänge 22' Verwendung finden, so dass die Lafettierung unterschiedlichen Erfordernissen angepasst werden kann.

## Patentansprüche

1. Höhen- und seitenrichtbare Rohrwaffe für die untere und die obere Winkelgruppe mit einer Wiege (12), einer Rücklaufvorholeinrichtung (14), vorzugsweise einem liderungsbegünstigenden Verschluss (68) und einer Erdsporne (181, 18r) aufweisende Lafette (16), mit drei bodenseitigen Unterstützungsbereichen (24, 26, 28), von denen einer (24) einem zur Haupthöhenrichtbarkeit veränderbaren Gestänge (22) und die beiden anderen (26, 28) den Erdspornen (181, 18r) zugeordnet sind, dadurch gekennzeichnet, dass sich nach Betätigen des teleskopierbaren Gestänges (22) ein Winkel (54) zwischen der jeweiligen Erdspornachse (20) und der Bodenoberfläche (52) in Abhängigkeit von der Haupthöhenrichtung verändert, wobei eine Feinhöhenrichtbarkeit des Rohres (10) gegenüber den Erdspornachsen (201, 20r) mit einer durch einen Schwerpunkt (70) des unmittelbaren Rohrsystems verlaufenden Feinhöhenrichtachse (46) vorgesehen ist.

2. Rohrwaffe nach Anspruch 1, dadurch gekennzeichnet, dass sich die Seitenrichtbarkeit aus einer Lageranordnung (50) im Bereich der Wiege (12) ergibt.

3. Rohrwaffe nach Anspruch 2, dadurch gekennzeichnet, dass die Lageranordnung (50) im Schwerpunktbereich des Rohrsystems vorgesehen ist.

4. Rohrwaffe nach einem der Ansprüche 1 bis 3, gekennzeichnet durch je eine Aufnahme (36) für jeden Erdsporn (18), wobei die Erdspornachse (20) in Fahrstellung mit der Achse (37) der jeweiligen Aufnahme (36) einen Winkel (80) einschliesst und zum Instellunggehen die Erdsporne (181, 18r) gegenüber den Aufnahmen (361, 36r) axial beweglich und schwenkbar angeordnet sind.

5. Rohrwaffe nach Anspruch 4, gekennzeichnet durch ein Kraftaufnahmeelement (56) in jeder Aufnahme (36), wobei ein Vorderbereich (40) des Erdsporns (18) mit dem Kraftaufnahmeelement (56) im Kontakt steht.

6. Rohrwaffe nach einem der Ansprüche 1 bis 5, dadurch gekennzeichnet, dass das Gestänge (22) zur Haupthöhenrichtung knickbar ist.

7. Rohrwaffe nach einem der Ansprüche 1 bis 6, gekennzeichnet durch eine betätigbare Gelenkanordnung (66).

8. Rohrwaffe nach Anspruch 7, dadurch gekennzeichnet, dass die Gelenkanordnung (66) durch einen Haupthöhenrichttrieb zu betätigen ist.

9. Rohrwaffe nach einem der Ansprüche 1 bis 8, dadurch gekennzeichnet, dass die Teleskopbewegung des Gestänges (22) durch den haupthöhenrichttrieb erzielbar ist.

10. Rohrwaffe nach einem der Ansprüche 1 bis 9, dadurch gekennzeichnet, dass der Haupthöhenrichttrieb eine Hydraulik aufweist.

11. Rohrwaffe nach einem der Ansprüche 1 bis 10, gekennzeichnet durch ein Stabilisierungsgestänge (78) zum Verbinden der Lafettenteile in den Unterstützungsbereichen (24, 26, 28).

## Claims

1. Barrel weapon, capable of elevation and traversing, in both a lower and an upper angular range, with a cradle (12) a counter-recoil device (14), preferably a breech block closure block (68) and a gun carriage (16) having ground legs (181, 18r) with three ground support zones (24, 26, 28) of which one (24) has a rod system (22) adjustable for main elevation while the other two (26, 28) are associated with the ground legs (181, 18r) characterised by the fact that after the telescopic rod system (22) has been actuated, an angle (54) between the ground leg axis (20) at the time and the surface of the ground (52) changes in accordance with the main elevation, fine elevation of the barrel (10) in relation to the ground leg axes (201, 20r) being provided with a fine elevation axis (46) passing through a centre of gravity (70) of the barrel system.

2. Barrel weapon in accordance with Claim 1, characterised by the fact that the traversability results from a bearing system (50) in the zone of the cradle (12).

3. Barrel weapon in accordance with Claim 2, characterised by the fact that the bearing system (50) is provided in the zone of the centre of gravity of the barrel system.

4. Barrel weapon in accordance with one of Claims 1 to 3, characterised by the fact that through a mounting (36) for each ground leg (18) the axis (20) of the ground leg forms an angle (80) with the axis (37) of the mount (36) concerned when in the travelling position, the ground legs (181, 18r) being axially movable and pivotable in relation to the mounts (361, 36r) to enable the ground legs (181, 18r) to assume the required position.

5. Barrel weapon in accordance with Claim 4, characterised by a force transducing element (56) in each mount (36), a front zone (40) of the ground leg (18) being in contact with the force absorbing element (56).

6. Barrel weapon in accordance with one of Claims 1 to 5, characterised by the fact that the rod system (22) can be bent for the main elevation.

7. Barrel weapon in accordance with one of Claims 1 to 6, characterised by an operable joint system (66).

8. Barrel weapon in accordance with Claim 7, characterised by the fact that the joint system (66) can be operated by a main elevation drive.

9. Barrel weapon in accordance with one of Claims 1 to 8, characterised by the fact that the telescopic movement of the rod system (22) can be effected by means of the main elevation drive.

10. Barrel weapon in accordance with one of Claims 1 to 9, characterised by the fact that the main elevation drive is provided with a hydraulic system.

11. Barrel weapon in accordance with one of Claims 1 to 10, characterised by the fact that a stabilising rod system (78) connects the gun carriage parts in the support zones (24, 26, 28).

## Revendications

1. Arme à tube pointable en site et latéralement pour les groupes d'angles inférieur et supérieur avec un berceau (12), un dispositif récupérateur de recul (14), avantageusement une culasse (68) favorisant l'obturation, et un affût (16) comportant des jambes d'appui (181, 18r) avec trois points d'appui sur le sol (24, 26, 28) à l'un desquels correspond une tringlerie 22 réglable pour le pointage principal en site et les deux autres (26, 28) étant associés à des jambes d'appui (181, 18r), caractérisée en ce qu'après actionnement de la tringlerie télescopique (22) un angle (54) est modifié entre les axes de chacune des jambes d'appui (20) et la surface du sol (52) en fonction de la direction principale du site, un pointage fin en site du tube (10) par rapport aux axes (201, 20r) des jambes d'appui étant prévu au moyen d'un axe (46) de pointage fin en site passant par le centre de gravité (70) du système de tube direct.

2. Arme à tube selon la revendication 1, caractérisée en ce que le pointage latéral s'obtient à partir d'un système de palier (50) dans la zone du berceau (12).

3. Arme à tube selon la revendication 2, caractérisée en ce que le système de palier (50) est prévu dans la zone du centre de gravité du système de tube.

4. Arme à tube selon l'une des revendications 1 à 3, caractérisée par un logement (36) pour chacune des jambes d'appui (18), l'axe de ces dernières (20), en position de transport, étant compris, avec l'axe (37) de chaque logement (36), dans un angle (80) et les jambes étant placées de façon mobile axialement et pivotante par rapport aux logements (361, 36r).

5. Arme à tube selon la revendication 4, caractérisée par un élément de réception de force (56) dans chaque logement (36), une zone antérieure (40) de la jambe d'appui (18) venant en contact avec l'élément de réception de force (56).

6. Arme à tube selon l'une des revendications 1 à 5, caractérisée en ce que la tringlerie (22) peut être recourbée dans la direction du site principal.

7. Arme à tube selon l'une des revendications 1 à 6, caractérisée par un dispositif d'articulation (66) actionnable.

8. Arme à tube selon la revendication 7, caractérisée en ce que le dispositif d'articulation (66) est actionné par un entraînement en site principal.

9. Arme à tube selon l'une des revendications 1 à 8, caractérisée en ce que le déplacement télescopique de la tringlerie (22) peut être obtenu par l'entraînement du pointage en site principal.

10. Arme à tube selon l'une des revendications 1 à 9, caractérisée en ce que l'entraînement du pointage en site principal comporte un système hydraulique.

11. Arme à tube selon l'une des revendications 1 à 10, caractérisée par une tringlerie de stabilisation (78) pour la jonction des éléments d'affût dans les zones d'appui (24, 26, 28).
